# EUROPÄISCHE PATENTSCHRIFT

(11) **EP 0 462 256 B1**
(45) Veröffentlichungstag und Bekanntmachung des Hinweises auf die Patenterteilung: **22.06.1994**
(21) Anmeldenummer: 91902168.3
(22) Anmeldetag: 19.12.1990
(51) Int. Cl.: B07C 3/20, B07C 3/14

(54) **VERFAHREN ZUM VERTEILEN VON PAKETEN O.Ä.**
PROCESS FOR DISTRIBUTING PACKETS OR THE LIKE
PROCEDE POUR LA REPARTITION DE COLIS OU ANALOGUE

(30) Priorität: 23.12.1989 DE 3942932
(43) Veröffentlichungstag der Anmeldung: 27.12.1991
(73) Patentinhaber: Licentia Patent-Verwaltungs-GmbH, 60596 Frankfurt (DE)
(72) Erfinder: MALOW, Siegmar, D-7750 Konstanz 19 (DE); PAUSINGER, Michael, D-7750 Konstanz (DE); GLADE, Albert, D-7750 Konstanz 16 (DE); GITSCHIER, Hubert, D-7750 Konstanz (DE)
(74) Vertreter: Vogl, Leo, Dipl.-Ing.
(86) Internationale Anmeldenummer: EP9002234
(87) Internationale Veröffentlichungsnummer: WO9109688

(56) Entgegenhaltungen:
- EP-A- 0 281 007
- EP-A- 0 298 769
- GB-A- 1 270 801
- US-A- 3 180 988
- US-A- 3 846 753
- US-A- 3 868 478
- US-A- 4 776 464

## Beschreibung

Die vorliegende Erfindung betrifft ein Verfahren und eine Vorrichtung zum Verteilen von Paketen o.ä. entsprechend von auf ihrer Oberfläche aufgebrachten Zeichen.

Bereits bekannt aus der DE-AS 20 55 837 ist eine Sortieranlage für Postpakete und dergleichen mit einem Zulaufförderer und einem Sortierplatz. ZUr Sortierung und Verteilung der Postpakete nach verschiedenen Adreß-Angaben werden nach dieser Druckschrift die Pakete ungeordnet dem Sortierplatz zugeführt, dort von Bedienkräften visuell geprüft und je nach Ergebnis der Prüfung in geeigneter Weise verteilt, d.h. an entsprechende Transporteinrichtungen übergeben. Die Durchführung der visuellen Prüfung in dieser bekannten Sortieranlage erfordert, daß das jeweilige Paket manuell solange gewendet und gedreht wird, bis die Oberfläche mit der aufgebrachten Adresse gefunden ist. Für die weitere Verteilung muß anschließend die Adresse von den Bedienkräften gelesen und für jedes Paket die Postleitzahl bzw. der Zustellbezirk ermittelt werden.

Nachteile dieser Sortieranlage sind insbesondere das im Durchschnitt erforderliche mehrfache zeitaufwendige manuelle Wenden und Drehen der PAkete bis die Adresse gelesen werden kann, sowie eine umständliche Weiterverarbeitung der gewonnenen Adreß-Information. Nachteil einer Anlage mit automatischem Wenden und Drehen der Pakete zum Positionieren der Adresse ist der hierfür erforderliche hohe konstruktive und Steuerungsaufwand.

Bereits bekannt ist aus der US-PS 4,776,464 ein Verfahren und eine Vorrichtung zum Erkennen von Tags, die an Gepäckstücken befestigt sind, wobei von jedem Gepäckstück Bilder von den Paketteiloberflächen gewonnen und zur weiteren Auswertung eine gleichzeitige Darstellung der Bilder erfolgt. Dies setzt voraus, daß speziell markierte Tags eingesetzt werden. Darüberhinaus erfolgt keine Abtastung der Gesamtheit aller Teiloberflächen der Gepäckstücke, so daß im allgemeinen eine Bewegung bzw. Positionierung der Transportgegenstände erforderlich ist. Weiterhin ist aus der US-PS 3,868,478 bekannt, Pakete von einer oberhalb und einer unterhalb eines Transportweges angeordneten Videokamera aufzunehmen und die gewonnenen Bilder gleichzeitig darzustellen um auch die Adreß-Information in einem Strom nicht orientierter oder teilweise orientierter Pakete betrachten zu können. Hierbei besteht der Nachteil, daß nur zwei der sechs Teiloberflächen der Pakete untersucht werden, so daß eine Bewegung oder Positionierung der Pakete bei einem gänzlich ungeordneten Strom von Paketen erforderlich ist. Darüberhinaus erfolgt nach dem insoweit bekannten Stand der Technik nur eine Abtastung der Paketoberfläche mit einer vorgegebenen Bildauflösung, unabhängig davon, ob sich auf der jeweils abgetasteten Oberfläche Adreß-Information befindet oder nicht.

Aus den EP 0281007 und 0298769 sind Vorrichtungen zur Unterscheidung von gedruckter und handgeschriebener Adreß-Information bekannt, bei denen eine Auswahl einer Teiloberfläche einer Sendung zur Feinabtastung erfolgt. Jedoch können bei diesen Vorrichtungen lediglich zwei Oberflächen des Transportguts abgetastet werden.

Aufgabe der vorliegenden Erfindung ist die Verbesserung des Standes der Technik, insbesondere die Angabe eines Verfahrens und einer Vorrichtung zur Verteilung von Paketen o.ä., bei dem die Adreß-Information weitgehend automatisch aufgenommen und die Pakete bei der Gewinnung der Adreß-Information nur wenig positioniert oder bewegt werden müssen, und die eine einfachere Weiterverarbeitung der gewonnenen Adreß-Information ermöglicht.

Diese Aufgabe wird erfindungsgemäß durch die Merkmale der Ansprüche 1 und 8 gelöst. Ausgehend von dem bekannten Verfahren zum Verteilen von Paketen, bei dem jedes vereinzelte Paket entlang einer Förderstrecke optisch abgetastet wird, Bilder von Teiloberflächen der Pakete gewonnen werden darauf basierend der gelesenen Adreß-Information eine Sortierinformation für die Verteilung des Paketes zugeordnet wird, geht die Erfindung von der Idee aus, daß folgende Schritte ausgeführt werden: Es erfolgt eine optische Abtastung der Gesamtheit aller Teiloberflächen, wobei die Paketunterseite durch einen Spalt in der Förderstrecke abgetastet wird; es werden Bilder aller Teiloberflächen gewonnen; es wird für jedes Bild jeder Teiloberfläche ermittelt, ob es Adreß-Information enthält und wenn ein Bild Adreß-Information enthält; es erfolgt eine Auswahl der entsprechenden Teiloberfläche zur Feinabtastung eines Adreß-Information enthaltenen Bereichs zum Lesen der Adreß-Information.

Die erfindungsgemäße Lösung der Aufgabe ermöglicht es, Adreß-Information von vorher vereinzelten Paketen aufzunehmen, ohne daß diese Pakete hierzu besonders positioniert werden müssen. Wenn auf dem Bild einer Teiloberfläche eines Pakets ein Bereich enthalten ist, der Adreß-Information enthält, wird diese Oberfläche weiter ausgewertet. Dies kann dadurch geschehen, daß von einem entsprechenden Teilbereich der betreffenden Oberfläche (Aufnahmefeld) ein Bild höherer Auflösung gewonnen und einer automatischen Zeichenerkennungsvorrichtung und/oder einer Videocodiereinrichtung zugeführt wird, oder - falls die Auflösung des erwähnten Bildes hoch genug ist - dieses den erwähnten Einrichtungen zugeführt wird. Den erkannten Adressen wird für die weitere Verteilung und Sortierung ein Verteilcode, z.B. eine Postleitzahl, zugeordnet der die darauffolgende Verteilung der Pakete steuert. Weitere vorteilhafte Ausführungen der Erfindung sind in den Unteransprüchen und der Beschreibung angegeben.

Im folgenden wird die Erfindung anhand einer Zeichnung genauer erläutert:

Figur 1 zeigt schematisch eine Vorrichtung zur Ermittlung des Adreß-Informationen enthaltenden Bereichs und zur Abtastung der Adresse auf einem Paket.

Die Vorrichtung nach Fig. 1 ermöglicht es, aus auf der Paketoberfläche aufgebrachten Zeichen Adreß-Informationen zu gewinnen, ohne daß die Pakete, nachdem sie vorher vereinzelt und ausgerichtet worden sind, positioniert oder bewegt werden müssen.

Die Vereinzelung der Pakete aus dem Paketstrom und die Ausrichtung entlang einer Kante, so daß eine definierte Ausrichtung in Bezug auf die Transportrichtung erreicht wird, kann dabei durch geeignete mechanische Bauelemente erfolgen, wie z.B. Rüttelbänder, Kombinationen von Transportbändern mit unterschiedlichen Geschwindigkeiten und den Abwurf über Kanten. Vorzugsweise erfolgt die Ausrichtung der Pakete entlang einer Kante parallel zur Transportrichtung.

Bei der in Figur 1 illustrierten erfindungsgemäßen Vorrichtung wird ein Paket 1 entlang einer Förderstrecke 2 bewegt, wobei ein Spalt 3 in der Förderstrecke vorgesehen ist, der so klein dimensioniert ist, daß der Transport des Paketes über ihn nicht beeinträchtigt wird. Die Abtastung des Paketes aus sechs Raumrichtungen erfolgt durch die Kameras 10, 20, 30, 40, 50 und 60, wobei die Kamera 50 vorzugsweise als Zeilenkamera ausgebildet ist, die die nach unten gerichtete Teiloberfläche des Paketes abtastet, während die verbleibenden fünf Kameras, die als Standardflächenkameras ausgeführt werden können, die offenliegenden fünf Seiten des Paketes abtasten.

Eine gleichzeitige Darstellung der von den Kameras aufgenommenen Bilder erfolgt auf einem Monitor 65 mit sechs Teilbildbereichen. Eine Bedienkraft kann die sechs Bilder eines Paketes gleichzeitig auswerten, d.h. die Position des Adreß-Bereichs auf einem der Teilmonitore identifizieren und markieren. Bei Verwendung einer Bildspeichereinrichtung kann die Bilddarstellung auch sukzessive auf einem einfachen Monitor erfolgen.

Für die weitere Verarbeitung der Pakete ist folgendes zu berücksichtigen. Für die Bestimmung der Adreß-Position benötigt man nur Bilder geringer Auflösung, die dafür allerdings jeweils die gesamte Paketoberfläche abdecken müssen. Andererseits erfordert die automatische Erkennung von Adressen, die in Schriftzeichen in der Größe von Schreibmaschinenschriften vorliegen, eine Auflösung von ca. acht bis 10 Bildpunkten pro Millimeter. Die Größe der zu sortierenden Pakete von maximal ca. 600/600/1000 mm (B/H/L) würde daher Bilder mit einer Anzahl von 6000 x 10000 Bildpunkten erfordern, wollte man für die automatische Schrifterkennung das gleiche Bild verwenden, das für die Ermitttlung der Adreß-Position verwendet wurde. Abgesehen von Zeilenkameras, die wegen der Vibrationen der Pakete auf dem Transportweg nur sehr beschränkt eingesetzt werden können, stehen Bildaufnehmer dieser Größe zur Zeit zu einem vertretbaren Preis nicht zur Verfügung. Die Vorrichtung nach Figur 1 verwendet deshalb eine zweistufige Aufnahme von Bildern unterschiedlicher Auflösung, obwohl auch die einstufige Verarbeitung der Pakete bei Einsatz von Kameras geeigneter Auflösung möglich ist. Hierbei wird zunächst mit den Kameras 10 bis 60 ein Bild grober lateraler Auflösung (Grobabtastung), das das gesamte Paket erfaßt, gewonnen und zur Ermittlung der Position der Adresse ausgewertet, wie oben beschrieben. Die Auswertung kann erfolgen durch:
- 1.: Fingerzeig auf einem touch-screen,
- 2.: Lichtstift auf einem Bildschirm,
- 3.: Maus und Digitalisierungstablett oder ähnliche pointing device.

Hierbei hat die Lösung 1. den Vorteil, daß der Bediener nur auf dem Bildschirm und nicht auf einer zusätzlichen Fläche arbeitet und keinerlei Instrument benutzen muß, leidet allerdings unter dem Nachteil einer relativ ungenauen Positionierung des Adreß-Feldes. Die Lösungen 2. und 3. bieten demgegenüber die Möglichkeit einer feineren Positionierung.

Die Markierung der Adresse und Bestimmung des Aufnahmefeldes nach 2. und 3. kann in folgenden Modi erfolgen:
- Markierung der Mitte des Aufnahmefeldes, wobei eine Rückmeldung durch eine Anzeige des ausgewählten Aufnahmefeldes vor einem Monitor möglich ist.
- Markierung von zwei Ecken des Aufnahmefeldes, wobei das Aufnahmefeld variable Größe und Form haben kann.
- Positionierung eines Symbols auf dem Anschriftenfeld, das in Größe in Form mit dem Aufnahmefeld übereinstimmt.

Durch das Aufnahmefeld wird der Ausschnitt der Paketoberfläche bestimmt, von dem ein Bild feiner lateraler Auflösung gewonnen wird, das für die Schrifterkennung ausgewertet wird. Hierfür sind Kameras 70, 80, 90, 100, 110 vorgesehen, die auch hier eine Bildaufnahme des gesamten Pakets, ohne daß es positioniert oder bewegt werden müßte, ermöglichen. Die Aufnahmefenster dieser Kameras können mittels einer Optomechanik innerhalb der jeweiligen Oberfläche des Pakets beliebig positioniert werden, wobei die Auflösung dieser Kameras für die automatische Schrifterkennung geeignet gewählt ist.

Nach der Grobabtastung wird das Paket von der Fördereinrichtung in den Bereich der Feinabtastung transportiert. Bei der Vorrichtung nach Figur 1 kann die zur Grobabtastung durch den Schlitz 3 verwendete Zeilenkamera zur Abtastung der Paketunterseite so ausgewählt werden, daß sie bei einer zur Schrifterkennung ausreichenden Auflösung die gesamte Breite des Pakets erfaßt. Damit kann das komprimierte Bild der Kamera zur Auswertung der Grobabtastung herangezogen werden, während ein Ausschnitt dieses Bildes in voller Auflösung zur automatischen Schrifterkennung genutzt werden. Dies ermöglicht die Einsparung einer Kamera für die Feinabtastung. In einer anderen, hier nicht dargestellten Ausführungsform der Erfindung, ist ein weiterer Spalt und eine zusätzliche Kamera für die Feinabtastung der Paketunterseite vorgesehen. In jedem Fall steuert die aus der Grobabtastung ermittelte Position des Adreß-Bereichs die Auswahl einer der sechs Kameras und die Positionierung ihres Aufnahmefensters.

Während in der oben dargestellten Ausführungsform der Vorrichtung die Auswertung der sechs Bilder der Grobabtastung manuell erfolgt, kann in einer weiteren Ausführungsform diese Auswertung auch automatisch erfolgen. Hierzu ist lediglich erforderlich, alle sechs Bilder der Grobabtastung auf Gebiete zu untersuchen, die in einer Auswahl von Merkmalen mit dem Modell eines Adreß-Aufklebers bzw. eines Adreß-Bereichs auf einem Paket übereinstimmen. Merkmale dieser Art sind z.B. der Farbkontrast einer Fläche zur Umgebung, Grauwertkontrast einer Fläche zur Umgebung, Form dieser Fläche, Art und Anzahl der Schwärzungsgebiete innerhalb der Fläche, Lage im Bezug auf andere markante Objekte und im Bezug auf die Kontur des Paketes. Nach bekannten Verfahren der Bilderkennung kann aus den Bildern der Grobabtastung automatisch dasjenige ausgewählt werden, das mit höchster Wahrscheinlichkeit einen Adreß-Bereich aufweist und daraufhin eine Feinabtastung dieses Bereichs vorgenommen werden. In dieser ersten Stufe können die Bilder auch bereits einer automatischen Zeichenerkennungsvorrichtung zugeführt werden; eine Feinabtastung erfolgt dann nur, wenn die Bilder der Grobabtastung von der Zeichenerkennung zurückgewiesen werden. Die Auswertung der Bilder der Feinabtastung kann, zusätzlich oder alternativ zu der oben erwähnten Zeichenerkennungsvorrichtung, durch eine oder mehrere Videocodiereinrichtungen erfolgen. Dies ist insbesondere dann vorteilhaft, wenn ein gemischtes Aufkommen von Paketen mit unterschiedlich lesbaren Anschriften vorliegt, so daß zurückgewiesene (nicht-maschinenlesbare) Adressen einer korrigierenden Codierung zugeführt werden können.

Nach der Auswertung der Bilder der Feinabtastung, d.h. Erkennung der Adressen, erfolgt durch bekannte Verfahren eine Zuordnung eines Verteilcodes, der auch auf die Pakete aufgebracht wird und die die weitere Verteilung in hier nicht näher dargestellten Sortiereinrichtungen steuert.

## Patentansprüche

1. Verfahren zum Verteilen von Paketen entsprechend von auf ihrer Oberfläche aufgebrachten Adreßinformation, wobei jedes vereinzelte Paket entlang einer Förderstrecke optisch abgetastet wird, Bilder von Teiloberflächen der Pakete gewonnen werden und darauf basierend der gelesenen Adreßinformation eine Sortierinformation für die Verteilung des Paketes zugeordnet wird, dadurch gekennzeichnet, daß folgende Schritte ausgeführt werden:
- optische Abtastung der Gesamtheit aller Teiloberflächen, wobei die Paketunterseite durch einen Spalt in der Förderstrecke abgetastet und mindestens eine Teiloberfläche grob abgetastet wird,
- Gewinnung von Bildern aller Teiloberflächen,
- sodann wird für das Bild jeder Teiloberfläche ermittelt, ob es Adreßinformationen enthält und
- wenn ein Bild Adreßinformation enthält, erfolgt eine Auswahl der entsprechenden Teiloberfläche zur Feinabtastung eines Adreßinformation enthaltenen Bereichs zum Lesen der Adreßinformation.

2. Verfahren nach Anspruch 1, dadurch gekennzeichnet, daß Stand- oder Bewegtbilder der Grobabtastung verwendet werden.

3. Verfahren nach Ansprüchen 1 bis 2, dadurch gekennzeichnet, daß das Bild der feinabgetasteten Oberfläche einer automatischen Zeichenerkennungsvorrichtung zugeführt wird.

4. Verfahren nach Anspruch 3, dadurch gekennzeichnet, daß von der automatischen Zeichenerkennungsvorrichtung zurückgewiesene Bilder einer oder mehreren Videocodiereinrichtungen zur Eingabe richtiger Adreßinformation zugeführt werden.

5. Verfahren nach Ansprüchen 1 bis 4, dadurch gekennzeichnet, daß zur Ermittlung der Adreßinformation enthaltenen Bilder, eine Darstellung der Bilder aller Teiloberflächen auf einem oder mehreren Monitoren gleichzeitig oder sukzessive erfolgt.

6. Verfahren nach Anspruch 5, dadurch gekennzeichnet, daß die Auswahl mittels Fingerzeig auf einem Touch-Screen, Lichtstift auf einem Sensor-Bildschirm oder Maus oder ähnlichen Mitteln erfolgt.

7. Verfahren nach Ansprüchen 1 bis 6, dadurch gekennzeichnet, daß ein der Sortierinformation entsprechender Code auf die Pakete aufgebracht wird.

8. Vorrichtung zum Verteilen von Paketen entsprechend von auf ihrer Oberfläche aufgebrachter Adreßinformation, mit Mitteln zum Vereinzeln der Pakete und zur optischen Abtastung entlang einer Förderstrecke, Mitteln zur Gewinnung von Bildern der abgetasteten Pakete und zum Identifizieren und Lesen von in den Bildern dargestellter Adreßinformation sowie zur Zuordnung von Sortierinformation für die Verteilung der Pakete zur Adreßinformation, dadurch gekennzeichnet, daß folgende Mittel vorgesehen sind,
- Mittel zur optischen Abtastung der Gesamtheit aller Teiloberflächen, insbesondere solche zur Abtastung durch einen Spalt in der Förderstrecke sowie zur Grobabtastung von mindestens einer Teiloberfläche
- Mittel zur Gewinnung von Bildern aller Teiloberflächen sowie
- Mittel zur Feinabtastung eines Adreßinformation enthaltenen Bereichs einer Teiloberfläche und Gewinnung eines Bildes dieses Bereichs vorgegebener Auflösung.

9. Vorrichtung nach Anspruch 8, dadurch gekennzeichnet, daß zur gleichzeitigen Darstellung von Bildern aller Teiloberflächen ein oder mehrere Monitore vorgesehen sind.

10. Vorrichtung nach Anspruch 8, dadurch gekennzeichnet, daß zur optischen Abtastung aller Teil-Oberflächen sechs Kameras vorgesehen sind.

11. Vorrichtung nach Anspruch 8, dadurch gekennzeichnet, daß für die Abtastung der Paketunterseite eine Zeilenkamera hoher Auflösung vorgesehen ist.

12. Vorrichtung nach Ansprüchen 8 bis 11, dadurch gekennzeichnet, daß für die Zuordnung von Verteilcodes zu den Adressen, Anschriften o.ä. automatische Zeichenerkennungsmittel vorgesehen sind.

13. Vorrichtung nach Ansprüchen 8 bis 12, dadurch gekennzeichnet, daß eine Anzahl von Videocodiereinrichtungen zur Zuordnung von Verteilcodes zu den Adressen, Anschriften o.ä. vorgesehen sind.

## Claims

1. Method of distributing parcels according to address information applied to their surface, wherein each singled parcel is optically scanned along a conveying path, images of surface portions of the parcels are obtained and based thereon a sorting information for the distribution of the parcel is allocated to the read address information, characterised thereby that the following steps are undertaken:
- optical scanning of the totality of all surface portions, wherein the parcel underside is scanned through a gap in the conveying path and at least a surface portion is coarsely scanned,
- obtaining of images of all surface portions,
- then it is determined for the image of each surface portion whether it contains items of address information and
- if an image containers address information, a selection of the corresponding surface portion is effected for the fine scanning of region, which contains address information, for reading of the address information.

2. Method according to claim 1, characterised thereby that stationary or moved images of the coarse scanning are used.

3. Method according to claims 1 to 3, characterised thereby that the image of the finely scanned surface is fed to an automatic character recognition device.

4. Method according to claim 3, characterised thereby that images rejected by the automatic character recognition device are supplied to one or more video coding devices for the input of correct address information.

5. Method according to claims 1 to 4, characterised thereby that for ascertaining of the images containing address information a representation of the images of all surface portions is effected simultaneously or successively on one or more monitors.

6. Method according to claim 5, characterised thereby that the selection is effected by means of a pointer on a touch screen, light pencil on a sensor screen or mouse or similar means.

7. Method according to claims 1 to 6, characterised thereby that a code corresponding to the sorting information is applied to the parcel.

8. Device for distributing parcels according to address information applied to their surface, comprising means for singling the parcels and for optical scanning along a conveying path, means for obtaining images of the scanned parcels and for identifying and reading address information represented in the images as well as for the allocation of sorting information for the distribution of the parcels to the address information, characterised thereby that following means are provided,
- means for optical scanning of the totality of all surface portions, especially such for scanning through a gap in the conveying path as well as for coarse scanning of at least a surface portion,
- means for obtaining images of all surface portions as well as
- means for fine scanning of a region, which contains address information, of a surface portion and obtaining an image of this region of predetermined resolution.

9. Device according to claim 8, characterised thereby that one or more monitors are provided for simultaneous representation of all surface portions.

10. Device according to claim 8, characterised thereby that six cameras are provided for optical scanning of all surface portions.

11. Device according to claim 8, characterised theeby that a line scanning camera of high resolution is provided for scanning the parcel underside.

12. Device according to claims 8 to 11, characterised thereby that automatic character recognition means are provided for the allocation of distribution codes to the address, labels or the like.

13. Device according to claims 8 to 12, characterised thereby that a number of video devices are provided for the allocation of distribution codes to the addresses, labels or the like.

## Revendications

1. Procédé pour la répartition de colis en fonction de l'information d'adresse apposée sur leur surface, chaque colis individuel étant soumis à un balayage optique le long d'une voie de transport, des images de faces partielles des colis étant obtenues, et sur cette base, une information de tri est attribuée à l'information d'adresse évaluée pour la répartition du colis, caractérisé en ce que l'on procède aux opérations suivantes:
- on procède au balaye optique de la totalité des faces partielles, la face inférieure du colis étant balayée à travers une fente ménagée dans la voie de transport et au moins une face partielle faisant l'objet d'un balayage grossier,
- on obtient des images de toutes les faces partielles,
- on détecte si l'image de chaque face partielle contient des informations d'adresse et
- si une image contient des informations d'adresse, on effectue une sélection de la face partielle correspondante pour y balayer avec précision une région contenant l'information d'adresse pour lire ladite information d'adresse.

2. Procédé selon la revendication 1, caractérisé en ce que l'on utilise des images fixes ou en déplacement du balayage grossier.

3. Procédé selon les revendications 1 ou 2, caractérisé en ce que l'image de la surface balayée avec précision est amenée à un dispositif de reconnaissance automatique des signes.

4. Procédé selon la revendication 3, caractérisé en ce que les images rejetées par le dispositif de reconnaissance automatique des signes sont amenées à un ou plusieurs appareils de codage vidéo pour y entrer l'information d'adresse exacte.

5. Procédé selon les revendications 1 à 4, caractérisé en ce que pour détecter les images contenant l'information d'adresse, une représentation des images de toutes les faces partielles a lieu simultanément ou successivement sur un ou plusieurs moniteurs.

6. Procédé selon la revendication 5, caractérisé en ce que la sélection se fait par contact du doigt sur un écran tactile, au moyen d'un photostyle sur un écran de détection ou au moyen d'une souris ou similaire.

7. Procédé selon les revendications 1 à 6, caractérisé en ce qu'un code correspondant à l'information de tri est appliqué sur les colis.

8. Dispositif de répartition de colis en fonction de l'information d'adresse appliquée sur leur surface, comportant des moyens d'isolement des colis et de balayage optique le long d'une voie de transport, des moyens d'obtention d'images des colis balayés et d'identification et de lecture d'information d'adresse représentée sur les images ainsi que d'affectation d'information de tri pour la répartition des colis vers l'information d'adresse, caractérisé en ce qu'il est prévu les moyens suivants:
- des moyens de balayage optique de la totalité de toutes les faces partielles, en particulier des moyens de balayage à travers une fente ménagée dans la voie de transport ainsi que de balayage grossier d'au moins une face partielle
- des moyens d'obtention d'images de toutes les faces partielles, ainsi que
- des moyens de balayage de précision d'une région d'une face partielle contenant une information d'adresse et d'obtention d'une image de résolution donnée de cette région.

9. Dispositif selon la revendication 8, caractérisé en ce qu'il est prévu un ou plusieurs moniteurs pour représenter simultanément des images de toutes les faces partielles.

10. Dispositif selon la revendication 8, caractérisé en ce qu'il est prévu six caméras pour le balayage optique de toutes les faces partielles.

11. Dispositif selon la revendication 8, caractérisé en ce qu'il est prévu une caméra de lignes à haute résolution pour le balayage de la face inférieure des colis.

12. Dispositif selon les revendications 8 à 11, caractérisé en ce qu'il est prévu des moyens de reconnaissance automatique de signes pour l'affectation de codes de répartition aux adresses ou similaires.

13. Dispositif selon les revendications 8 à 12, caractérisé en ce qu'il est prévu un nombre d'appareils de codage vidéo pour l'affectation de codes de répartition aux adresses ou similaires.
